# EUROPÄISCHE PATENTSCHRIFT

(11) **EP 3 792 444 B1**
(45) Veröffentlichungstag und Bekanntmachung des Hinweises auf die Patenterteilung: **06.03.2024**
(21) Anmeldenummer: 20192263.0
(22) Anmeldetag: 21.08.2020
(51) Int. Cl.: E06B 9/17

(54) **BEFESTIGUNGSPROFIL FÜR EINE BODENDICHTUNG EINER TORBLATTLAMELLE, TORBLATTBODENLAMELLE SOWIE DAMIT AUSGESTATTETES TOR**
FASTENING PROFILE FOR A BOTTOM SEAL OF A DOOR LEAF SLAT, DOOR LEAF BOTTOM SLAT AND A DOOR EQUIPPED SAID DOOR LEAF BOTTOM SLAT
PROFIL DE FIXATION POUR UN JOINT INFÉRIEUR D'UNE LAMELLE DE VANTAIL DE PORTE, LAMELLE INFÉRIEURE POUR VANTAIL DE PORTE ET PORTE ÉQUIPÉE D'UNE TELLE LAMELLE

(30) Priorität: 11.09.2019 DE 102019124473
(43) Veröffentlichungstag der Anmeldung: 17.03.2021
(73) Patentinhaber: Hörmann KG Ichtershausen, 99334 Amt Wachsenburg (DE)
(72) Erfinder: Ebert, Sascha, 98701 Großbreitenbach OT Neustadt (DE); Sören, Golla, 99869 Drei Gleichen (DE)
(74) Vertreter: KASTEL Patentanwälte PartG mbB

(56) Entgegenhaltungen:
- EP-B1- 2 295 700
- DE-A1- 10 304 869
- US-A1- 2012 079 771
- US-B1- 6 622 431

## Beschreibung

Die Erfindung betrifft Befestigungsprofil zum Befestigen einer Bodendichtung an einer Torblattlamelle. Ferner betrifft die Erfindung eine Torblattbodenlamelle und ein damit ausgestattetes Tor.

EP 1 231 354 A1 offenbart ein Dichtungselement für ein Torblatt eines Tores, insbesondere Sectionaltores, mit mindestens einer von mindestens einer verformbaren Wand begrenzten Kammer, wobei eine Druckausgleichseinrichtung zum Ausgleichen von Druckunterschieden, zwischen dem Innen- und Außenraum der Kammer vorgesehen ist.

Derartige Dichtungselemente werden üblicherweise mittels Befestigungsprofilen an den Paneelen, beispielsweise in einer Nut, befestigt.

Sectionaltore sind allgemein bekannt. Es wird insbesondere auf die Firmendruckschriften von Hörmann, "Garagen-Sectionaltore, Einbaudaten, Stand 03.2019" und "Industrie-Sectionaltore, Bautiefe 42 mm, Einbaudaten, Stand 01.03.2019" hingewiesen.

Die DE 103 04 869 A1 betrifft ein Rolltor mit einem aus Torblattlamellen gebildeten Behang, bei dem eine untere Torblattlamelle ein Oberteil und ein hiergegen verstellbares, in der Schließstellung des Behangs auf den unteren Rand einer Gebäudeöffnung auflaufendes Unterteil aufweist.

Die EP 2 295 700 B1 betrifft ein Sectionaltor mit einer Schlupftür und einem Befestigungsprofil zur Befestigung einer Bodendichtung an den unteren Torblattlamellen des Sectionaltors.

Die US 2012/0079771 A1 betrifft eine zweistückige Bodendichtungsanordnung, die während der Montage an Torblätter von Überkopftoren unterschiedlicher Dicke angepasst werden kann. Die Bodendichtungsanordnung weist ein erste Befestigungsprofil für eine Bodendichtung und ein zweites Befestigungsprofil für eine Bodendichtung auf, wobei die Befestigungsprofile mit einer Rastzunge und einer Zungenaufnahme ineinander einsteckbar sind. Somit ist, z.B. durch das erste Befestigungsprofil, ein Befestigungsprofil für ein Torblatt offenbart, das zwischen einer Öffnungsstellung und einer Schließstellung im Wesentlichen vertikal bewegbar ist, wobei das Befestigungsprofil zum Befestigen einer Bodendichtung an dem Torblatt ausgebildet ist und einen Aufnahmebereich für die Bodendichtung und einen Montagebereich zum Montieren des Befestigungsprofils an dem Torblatt aufweist. Wenn das Befestigungsprofil noch gelöst ist, z.B. wenn die beiden Befestigungsprofile noch nicht miteinander verbunden sind, ist das Befestigungsprofil noch relativ zu dem Torblatt verschiebbar.

Es ist Aufgabe der Erfindung Maßnahmen zu schaffen, die eine Anpassung an unterschiedliche Einbausituationen ermöglichen.

Die Aufgabe wird durch den Gegenstand des unabhängigen Anspruchs 1 gelöst. Bevorzugte Weiterbildungen sind Gegenstand der abhängigen Patentansprüche.

Die Erfindung schafft ein Befestigungsprofil mit den Merkmalen des Anspruchs 1. Erfindungsgemäß ist ein Befestigungsprofil für ein Torblatt vorgesehen, das zwischen einer Öffnungsstellung und einer Schließstellung im Wesentlichen vertikal bewegbar ist, wobei das Befestigungsprofil zum Befestigen einer Bodendichtung an einer Torblattlamelle ausgebildet ist und einen Aufnahmebereich für die Bodendichtung und einen Montagebereich zum Montieren des Befestigungsprofils an der Torblattlamelle aufweist, wobei der Montagebereich derart ausgebildet ist, dass in einem wenigstens teilweise gelösten Zustand das Befestigungsprofil relativ zu der Torblattlamelle verschiebbar ist.

Es ist bevorzugt, dass in dem teilweise gelösten Zustand das Befestigungsprofil parallel zu einer durch die Torblattlamelle definierten Torblattebene verschiebbar ist.

Es ist bevorzugt, dass der Montagebereich wenigstens ein vertikal verlaufendes Langloch aufweist, das ausgebildet ist, das Relativverschieben des Befestigungsprofils zu ermöglichen.

Erfindungsgemäß ist vorgesehen, dass der Montagebereich eine Mehrzahl von Montageabschnitten aufweist, die relativ zueinander bewegbar ausgebildet sind, sodass durch die Bodendichtung eine Bodendichtungskontur entlang der Schließkante erzeugbar ist, die einer Bodenkontur entspricht, die in der Schließstellung von der Bodendichtung erfassbar ist.

Erfindungsgemäß ist vorgesehen, dass der Montagebereich wenigstens einen vertikal verlaufenden Montageschlitz aufweist, der sich von einer oberen Befestigungsprofilkante bis zu dem Aufnahmebereich erstreckt.

Es ist bevorzugt, dass wenigstens ein Montageschlitz und wenigstens ein Langloch, entlang der Längsrichtung des Befestigungsprofils im Wechsel angeordnet sind.

Erfindungsgemäß ist vorgesehen, dass jeder Montageabschnitt durch wenigstens einen Montageschlitz begrenzt ist.

Es ist bevorzugt, dass der Montagebereich im Wesentlichen rechteckartig ausgebildet ist und sich im Montierten Zustand in Vertikalrichtung teilweise über das Torblattbodenlamelle des Torblatts und in Horizontalrichtung über die Torblattbreite erstreckt.

Es ist bevorzugt, dass der Aufnahmebereich im Montierten Zustand in Horizontalrichtung über die Torblattbreite hinaus vorspringt.

Vorzugsweise umfasst das Befestigungsprofil einen Frontdichtungsaufnahmebereich für eine Frontdichtung, die im installierten Zustand ausgebildet ist, einen Bereich des Torblatts zu erfassen.

Die Erfindung schafft zudem eine Torblattbodenlamelle für ein Torblatt, wobei die Torblattbodenlamelle eine Lamellenfläche, eine Bodendichtung und ein Befestigungsprofil gemäß einer der voranstehenden Ausgestaltungen umfasst, wobei die Bodendichtung an dem Aufnahmebereich befestigt ist, um in der Schließstellung einen Bodenbereich dichtend zu erfassen, wobei der Montagebereich flächig an der Lamellenfläche anliegt und das Befestigungsprofil in einem teilweise gelösten Zustand relativ zu der Lamellenfläche verschiebbar ist.

Vorzugsweise umfasst die Torblattbodenlamelle eine Frontdichtlippe, die an dem Befestigungsprofil befestigt ist und ein freies Ende aufweist, wobei das freie Ende eine untere Schmalstirnseite der Torblattbodenlamelle dichtend erfasst.

Es ist bevorzugt, dass die untere Schmalstirnseite eine Torblattlamellennut enthält, wobei das freie Ende der Frontdichtlippe die Torblattlamellennut erfasst.

Es ist bevorzugt, dass benachbarte Montageabschnitte des Befestigungsprofils unterschiedliche vertikale Befestigungspositionen aufweisen, sodass die Bodendichtung eine Bodendichtungskontur entlang der Schließkante bildet, wobei die Bodendichtungskontur einer Bodenkontur entspricht, die in der Schließstellung von der Bodendichtung erfassbar ist.

Die Erfindung schafft zudem ein Tor, insbesondere Sectionaltor, umfassend ein aus Torblattlamellen gebildetes Torblatt, wobei das Torblatt zwischen einer Öffnungsstellung und einer Schließstellung bewegbar ist und eine Torblattbodenlamelle gemäß einer der voranstehenden Ausgestaltungen umfasst.

Der Erfindung liegt die Idee zu Grunde, dass bei vielen Toreinbausituationen oftmals ein unebener Bodenaufbau vorhanden ist. Diese Unebenheit beziehungsweise der Verlauf der Bodenkontur kann nicht immer durch herkömmliche oder serienmäßige Bodendichtungen innerhalb ihres elastischen Verformungsbereiches kompensiert werden.

Somit gibt es Toreinbausituationen, die im Bodenbereich keine ausreichende Abdichtung gegen Medien wie Wasser und Luft ermöglichen ohne eine spezielle aufwendige Fertigung des Tores in Bodennähe. Ferner kann es zu einer Spaltbildung kommen, sodass ein Lichteinfall aus dem Inneren einer Garage sichtbar ist. Dies ist einerseits unschön und kann andererseits ein Angriffspunkt für Einbrecher zum Aufhebeln des Tores darstellen.

Vorliegend ist es die Idee, dass herkömmliche Bodendichtungen unverändert verwendet werden können, wobei jedoch eine flexible Anpassung an eine unebene Bodenkontur einfach bewerkstelligt werden soll. Hierfür wird vorgeschlagen, ein in der Höhe variables und verformbares Aufnahmeprofil beziehungsweise Befestigungsprofil zu verwenden.

Vorzugsweise ist das Aufnahmeprofil aus Aluminium gefertigt. Eine Nut zu Aufnahme einer Frontdichtung ermöglicht eine zuverlässige Abdichtung gegen das Eindringen von Medien in einen Zwischenraum zwischen dem Torblatt und dem Aufnahmeprofil.

Das Aufnahmeprofil ist insbesondere mittels Strangpressverfahren hergestellt. Zusätzlich weist das Aufnahmeprofil Langlöcher auf. Diese Langlöcher ermöglichen eine Einstellung des Aufnahmeprofils in der Höhe und somit eine Anpassung an den Boden.

Vorzugsweise ist jedes zweite der Langlöcher geschlitzt. Dies ermöglicht gleichzeitig eine Verformung des Aufnahmeprofils, sodass auch nicht geradlinige Unebenheiten der (Garagen-)Bodenkontur nachgebildet werden können. Hierdurch kann eine zuverlässige Abdichtung gewährleistet werden.

Vorzugsweise erlauben die Langlöcher einen Einstellbereich von bis zu 20 mm, um möglichst flexibel einsetzbar zu sein.

Wenn das Aufnahmeprofil aus einer oberen Position nach unten bewegt wird, entsteht ein Abstand zwischen der Unterkante der Torblattlamelle und dem Aufnahmeprofil. Um diesen Abstand dauerhaft und elastisch abzudichten, kann eine Frontdichtung in das Aufnahmeprofil eingezogen werden. Die Frontdichtung ist bevorzugt als Dichtlippe ausgebildet und legt sich durch ihre Form und Ausrichtung an die Innenseite einer Nut der Torblattlamelle. Die Dichtung kann gegen Spritz- und Schmutzwasser schützen. Weiterhin kann die Dichtung den durch das Aufnahmeprofil und die Torblattlamelle gebildeten Hohlraum sichern für eine bessere Dauerhaftigkeit der unteren Torblattlamelle. Mit anderen Worten wird die Standzeit einer solchen Torblattbodenlamelle erhöht.

Bevorzugt ist die Frontdichtung schwarz eingefärbt. Weiter kann die Frontdichtung die Optik der ebenfalls bevorzugt schwarz gefärbten Bodendichtung ununterbrochen nach oben weiterführen. Es ergibt sich damit ein zuverlässiger Sichtabschluss in der Schließstellung sowie im geöffneten Zustand des Tores.

Weitere technische Effekte und Vorteile der Erfindung können anhand der nachfolgenden Figurenbeschreibung nachvollzogen werden.

Ausführungsbeispiele werden anhand der beigefügten schematischen Zeichnungen näher erläutert. Darin zeigt:
- Fig. 1: ein Ausführungsbeispiel eines Sectionaltores;
- Fig. 2: einen Querschnitt eines Befestigungsprofils;
- Fig. 3: eine Frontalansicht des Befestigungsprofils aus Fig. 2;
- Fig. 4: einen Querschnitt einer Torblattbodenlamelle in einer ersten Einbausituation; und
- Fig. 5: einen Querschnitt einer Torblattbodenlamelle in einer zweiten Einbausituation.

Es wird zunächst auf Fig. 1 Bezug genommen, die ein Ausführungsbeispiel eines Tores 10 zeigt. Das Tor 10 ist bevorzugt als Sektionaltor 12 ausgebildet. Das Tor 10 umfasst ein Torblatt 14, das aus einer Mehrzahl von Torblattlamellen 16 gebildet ist. Die Torblattlamellen 16 werden auch als Torblattpaneele bezeichnet.

Ferner umfasst das Tor 10 eine Führungseinrichtung 18, meist in Gestalt von Führungsschienen, welche den Bewegungspfad des Torblatts 14 definiert.

Das Tor 10 dient zum Verschließen einer Raumöffnung 20, beispielsweise einer Garagenöffnung, die in einer Wand 22 gebildet ist.

In der Schließstellung erfasst die unterste Torblattlamelle 16, die hierin auch Torblattbodenlamelle 24 genannt wird, einen Bodenbereich 26 des Bodens 28. An der Torblattbodenlamelle 24 ist ein Befestigungsprofil 30, das auch Aufnahmeprofil genannt wird, montiert.

Es wird nachfolgend auf Figuren 2 und 3 Bezug genommen, welche das Befestigungsprofil 30 näher darstellen.

Das Befestigungsprofil 30 umfasst einen Montagebereich 32, der ausgebildet ist das Befestigungsprofil 30 an der Torblattbodenlamelle 24 zu befestigen. Im befestigten Zustand liegt der Montagebereich 32 flächig an einer Lamellenbreitseite 34 an. Das Befestigungsprofil 30 ist daher an der Torblattbodenlamelle 24 fixiert und relativ zu der Torblattbodenlamelle 24 nicht bewegbar.

Der Montagebereich 32 ist ferner ausgebildet einen teilweise gelösten Zustand des Befestigungsprofils 30 zu ermöglichen. In diesem Zustand ist das Befestigungsprofil 30 relativ zu der Torblattbodenlamelle 24 verschiebbar.

Der Montagebereich 32 kann wenigstens ein Langloch 36 aufweisen. Mittels nicht näher dargestellter Befestigungsbolzen, beispielsweise Schrauben, die in das Langloch 36 eingefügt werden, kann das Befestigungsprofil 30 an der Torblattbodenlamelle 24 festgelegt werden. Ferner kann wenigstens eines der Langlöcher 36 einen Montageschlitz 38 aufweisen. Der Montageschlitz 38 erstreckt sich von einer Befestigungsprofiloberkante 40 bis zu einem Übergangsbereich 42 des Befestigungsprofils 30.

Der Montagebereich 32 wird durch den Montageschlitz 38 in eine Mehrzahl von Montageabschnitten 44 geteilt, die an einer Verbindungsstelle 46 des Übergangsbereich 42 materialeinheitlich verbunden sind.

Der Übergangsbereich 42 grenzt in vertikaler Richtung an den Montagebereich 42 und verläuft im Wesentlichen schräg, beispielsweise unter 45 Grad zur Bodenebene.

Das Befestigungsprofil 30 umfasst ferner einen Aufnahmebereich 48, der ausgebildet ist eine Bodendichtung 50 aufzunehmen. Der Aufnahmebereich 48 ist bevorzugt als eine Aufnahmenut 52 ausgebildet. Der Aufnahmebereich 48 ist bei bestimmungsgemäßem Einbau dem Boden 28 zugewandt. Daher kann die in dem Aufnahmebereich 48 aufgenommene Bodendichtung 50 im Schließzustand den Bodenbereich 26 dichtend erfassen.

Ferner umfasst das Befestigungsprofil 30 einen Frontdichtungsaufnahmebereich 54 zum Aufnehmen einer Frontdichtung 56. Der Frontdichtungsaufnahmebereich 54 ist bevorzugt als Frontdichtungsaufnahmenut 58 ausgebildet. Der Frontdichtungsaufnahmebereich 54 ist relativ zu dem Aufnahmebereich 48 so vorgesehen, dass der Frontdichtungsaufnahmebereich 54 der Außenseite zugewandt ist.

Ferner kann das Befestigungsprofil 30 eine Mehrzahl von Befestigungsnuten 60 aufweisen, die jeweils an den Aufnahmebereich 48 angrenzen und entlang dessen Ausdehnung voneinander beabstandet sind.

Die Befestigungsnut 60 dient dazu, ein seitliches Abdeckelement (nicht näher dargestellt) an dem Befestigungsprofil 30 zu befestigen, beispielsweise festzuschrauben.

Es wird nachfolgend auf Figs. 4 und 5 Bezug genommen. Die Bodendichtung 50 ist bevorzugt als hohles Dichtelement 62 ausgebildet. Die Bodendichtung 50 weist somit einen Dichtungshohlraum 64 auf, der in gewissen Grenzen eine elastische Anpassung der Bodendichtung 50 an den Bodenbereich 26 beziehungsweise dessen Kontur ermöglicht.

Die Bodendichtung 50 umfasst einen Bodendichtungsbefestigungsabschnitt 66, der ausgebildet ist, den Aufnahmebereich 48 formschlüssig zu erfassen. Ferner weist die Bodendichtung 50 einen Druckausgleichskanal 68 auf, der bei einer elastischen Verformung der Bodendichtung den in dem Dichtungshohlraum 64 entstehenden Über- beziehungsweise Unterdruck mit der Umgebung ausgleicht.

Es wird nachfolgend auf Figs. 2, 4 und 5 Bezug genommen. Die Frontdichtung 56 ist bevorzugt als Frontdichtlippe 70 ausgebildet. Die Frontdichtlippe 70 umfasst ein freies Ende 72 und ein dem freien Ende 72 gegenüberliegendes festes Ende 74.

Ferner umfasst die Frontdichtung 56 einen Frontdichtungsbefestigungsabschnitt 76, der ausgebildet ist, den Frontdichtungsaufnahmebereich 54 formschlüssig zu erfassen. Der Frontdichtungsbefestigungsabschnitt 76 grenzt an das feste Ende 74 an.

Ferner kann die Frontdichtung 56 einen Übergangsfortsatz 78 aufweisen, der im eingebauten Zustand sich in Richtung auf die Bodendichtung 50 erstreckt, sodass deren Optik gewissermaßen fortgesetzt wird.

Wie aus den Figs. 4 und 5 ersichtlich, weist die Torblattbodenlamelle 24 eine Torblattlamellennut 80 auf. Die Torblattlamellennut 80 sowie das Befestigungsprofil 30 definieren einen Hohlraum 82, dessen Ausdehnung durch die Position des Befestigungsprofils 30 bestimmt wird.

Ferner erfasst die Frontdichtung 56 beziehungsweise die Frontdichtlippe 70 mit ihrem freien Ende 72 in jeder Position des Befestigungsprofils 30 die Innenseite der Torblattlamellennut 80. Damit ist eine zuverlässige Abdichtung des Hohlraums 82 gewährleistet.

Wie ferner aus Fig. 4 ersichtlich, sind der Aufnahmebereich 48 und der Frontdichtungsaufnahmebereich 54 derart gestaltet, dass diese in der obersten Position des Befestigungsprofils 30 in der Torblattlamellennut 80 aufgenommen sind. In dieser Position liegt der Übergangsbereich 42 an der Torblattlamelle 24 ebenfalls an.

Wie ferner aus Fig. 4 ersichtlich, überdeckt das Befestigungsprofil 30, insbesondere mit dem Montagebereich 32 und dem Übergangsbereich 42, einen Falzbereich 84 der Torblattbodenlamelle 24, sodass auch das Risiko für ein Eindringen von Feuchtigkeit in die Torblattbodenlamelle 24 verringert wird.

Um die Bodendichtung 50 an die Bodenkontur des Bodenbereichs 26 anzupassen, der in der Schließstellung von der Bodendichtung 50 erfasst wird, können Befestigungsbolzen an den jeweiligen Langlöchern 36 gelöst werden, sodass das Befestigungsprofil 30 vertikal verschiebbar ist.

Zudem können weitere nicht-geradlinige Unebenheiten dadurch ausgeglichen werden, dass das Befestigungsprofil 30 durch relatives Bewegen der Montageabschnitte 24 zueinander verformt wird und an den Verlauf der nicht-geradlinigen Unebenheiten angepasst wird.

Somit lassen sich mit Hilfe des Befestigungsprofils 30 nicht nur geradlinige Bodenverläufe sondern auch andere Unebenheiten ausgleichen, wobei die Bodendichtung 50 weniger als bei bekannten Systemen verformt wird, sodass eine zuverlässigere Abdichtung für viele unterschiedliche Bodenbereiche 26 in unterschiedlichen Einbausituationen gewährleistet werden kann.

### Bezugszeichenliste:

- 10: Tor
- 12: Sektionaltor
- 14: Torblatt
- 16: Torblattlamelle
- 18: Führungseinrichtung
- 20: Raumöffnung
- 22: Wand
- 24: Torblattbodenlamelle
- 26: Bodenbereich
- 28: Boden
- 30: Befestigungsprofil
- 32: Montagebereich
- 34: Lamellenbreitseite
- 36: Langloch
- 38: Montageschlitz
- 40: Befestigungsprofiloberkante
- 42: Übergangsbereich
- 44: Montageabschnitt
- 46: Verbindungsstelle
- 48: Aufnahmebereich
- 50: Bodendichtung
- 52: Aufnahmenut
- 54: Frontdichtungsaufnahmebereich
- 56: Frontdichtung
- 58: Frontdichtungsaufnahmenut
- 60: Befestigungsnut
- 62: hohles Dichtelement
- 64: Dichtungshohlraum
- 66: Bodendichtungsbefestigungsabschnitt
- 68: Druckausgleichskanal
- 70: Frontdichtlippe
- 72: freies Ende
- 74: festes Ende
- 76: Frontdichtungsbefestigungsabschnitt
- 78: Übergangsfortsatz
- 80: Torblattlamellennut
- 82: Hohlraum
- 84: Falzbereich

## Patentansprüche

1. Befestigungsprofil (30) für ein Torblatt (14), das zwischen einer Öffnungsstellung und einer Schließstellung im Wesentlichen vertikal bewegbar ist, wobei das in einer Höhe variable und verformbare Befestigungsprofil (30) zum Befestigen einer Bodendichtung an einer Torblattlamelle (16) ausgebildet ist und einen Aufnahmebereich für die Bodendichtung und einen Montagebereich (32) zum Montieren des Befestigungsprofils (30) an der Torblattlamelle (16) aufweist, wobei der Montagebereich (32) derart ausgebildet ist, dass in einem wenigstens teilweise gelösten Zustand das Befestigungsprofil (30) relativ zu der Torblattlamelle (16) verschiebbar ist, wobei der Montagebereich (32) eine Mehrzahl von Montageabschnitten (44) aufweist, die jeweils durch wenigstens einen vertikal verlaufenden Montageschlitz (38), der sich von einer oberen Befestigungsprofilkante bis zu dem Aufnahmebereich erstreckt, begrenzt sind, so dass die Montageabschnitte (44) relativ zueinander bewegbar ausgebildet sind, um das Befestigungsprofil (30) durch relatives Bewegen der Montageabschnitte (44) zueinander zu verformen, so dass durch die Bodendichtung eine Bodendichtungskontur entlang der Schließkante erzeugbar ist, die einer Bodenkontur entspricht, die in der Schließstellung von der Bodendichtung erfassbar ist.

2. Befestigungsprofil (30) nach Anspruch 1, **dadurch gekennzeichnet, dass** in dem teilweise gelösten Zustand das Befestigungsprofil (30) parallel zu einer durch die Torblattlamelle (16) definierten Torblattebene verschiebbar ist.

3. Befestigungsprofil (30) nach einem der vorhergehenden Ansprüche, **dadurch gekennzeichnet, dass** der Montagebereich (32) wenigstens ein vertikal verlaufendes Langloch (36) aufweist, das ausgebildet ist, das Relativverschieben des Befestigungsprofils (30) zu ermöglichen.

4. Befestigungsprofil (30) nach Anspruch 3, **dadurch gekennzeichnet, dass** wenigstens ein Montageschlitz (38) und wenigstens ein Langloch (36) entlang der Längsrichtung des Befestigungsprofils (30) im Wechsel angeordnet sind.

5. Befestigungsprofil (30) nach einem der vorhergehenden Ansprüche, **dadurch gekennzeichnet, dass** der Montagebereich (32) im Wesentlichen rechteckartig ausgebildet ist und sich im montierten Zustand in Vertikalrichtung teilweise über die Torblattbodenlamelle (24) des Torblatts (14) und in Horizontalrichtung über die Torblattbreite erstreckt.

6. Befestigungsprofil (30) nach einem der vorhergehenden Ansprüche, **dadurch gekennzeichnet, dass** der Aufnahmebereich im montierten Zustand in Horizontalrichtung über die Torblattbreite hinaus vorspringt.

7. Befestigungsprofil (30) nach einem der vorhergehenden Ansprüche, **gekennzeichnet durch** einen Frontdichtungsaufnahmebereich (54) für eine Frontdichtung (56), die im installierten Zustand ausgebildet ist, einen Bereich des Torblatts (14) zu erfassen.

8. Torblattbodenlamelle (24) für ein Torblatt (14), **dadurch gekennzeichnet, dass** die Torblattbodenlamelle (24) eine Lamellenfläche, eine Bodendichtung und ein Befestigungsprofil nach einem der vorhergehenden Ansprüche umfasst, wobei die Bodendichtung an dem Aufnahmebereich befestigt ist, um in der Schließstellung einen Bodenbereich dichtend zu erfassen, wobei der Montagebereich (32) flächig an der Lamellenfläche anliegt und das Befestigungsprofil (30) in einem teilweise gelösten Zustand relativ zu der Lamellenfläche verschiebbar ist.

9. Torblattbodenlamelle (24) nach Anspruch 8, **gekennzeichnet durch** eine Frontdichtlippe (70), die an dem Befestigungsprofil befestigt ist und ein freies Ende aufweist, wobei das freie Ende eine untere Schmalstirnseite der Torblattbodenlamelle (24) dichtend erfasst.

10. Torblattbodenlamelle (24) nach Anspruch 9, **dadurch gekennzeichnet, dass** die untere Schmalstirnseite eine Torblattlamellennut (80) enthält, wobei das freie Ende der Frontdichtlippe (70) die Torblattlamellennut (80) erfasst.

11. Torblattbodenlamelle (24) nach einem der Ansprüche 8 bis 10, **dadurch gekennzeichnet, dass** benachbarte Montageabschnitte (24) des Befestigungsprofils (30) unterschiedliche vertikale Befestigungspositionen aufweisen, sodass die Bodendichtung eine Bodendichtungskontur entlang der Schließkante bildet, wobei die Bodendichtungskontur einer Bodenkontur entspricht, die in der Schließstellung von der Bodendichtung erfassbar ist.

12. Tor (10), insbesondere Sectionaltor (12), umfassend ein aus Torblattlamellen (16) gebildetes Torblatt (14), wobei das Torblatt (14) zwischen einer Öffnungsstellung und einer Schließstellung bewegbar ist und eine Torblattbodenlamelle nach einem der Ansprüche 8 bis 11 umfasst.

## Claims

1. Fastening profile (30) for a door leaf (14) movable substantially vertically between an open position and a closed position, wherein the fastening profile (30) which is variable in height and deformable is designed for fastening a bottom seal to a door leaf slat (16) and includes receiving area for the bottom seal and a mounting area (32) for mounting the fastening profile (30) to the door leaf slat (16), wherein the mounting area (32) is designed in such a way that, in a partly released state, the fasting profile (30) is displaceable relative to the door leaf slat (16), wherein the mounting area (32) comprises a plurality of mounting portions (44) each of which limited by at least one vertically extending mounting slot (38) that extends from an upper fastening profile edge to the receiving area so that the mounting portions (44) are designed to be movable relative to each other, in order to deform the fastening profile (30) by relatively moving the mounting portions (44) to each other in such a way that a bottom seal contour can be formed by the bottom seal along the closing edge, the bottom seal contour corresponding to a floor contour that can be grasped by the floor sealing in the closed position.

2. Fastening profile (30) according to claim 1, **characterized in that**, in a partly released state, the fastening profile (30) is displaceable parallel to a door leaf plane defined by the door leaf slat (16).

3. Fastening profile (30) according to any one of the preceding claims, **characterized in that** the mounting area (32) at least includes a vertically extending elongated hole (36) which is designed for enabling the relative displacement of the fastening profile (30).

4. Fastening profile (30) according to claim 3, **characterized in that** at least one mounting slot (38) and at least one elongated hole (36) are alternately arranged along the longitudinal direction of the fastening profile (30).

5. Fastening profile (30) according to any one of the preceding claims, **characterized in that** the mounting area (32) is designed substantially rectangular and, in the mounted state, partially extends over the door leaf bottom slat (24) of the door leaf (14) in the vertical direction and over the door leaf width in the horizontal direction.

6. Fastening profile (30) according to any one of the preceding claims, **characterized in that** the receiving area protrudes beyond the door leaf width in the horizontal direction in the mounted state.

7. Fastening profile (30) according to any one of the preceding claims, **characterized by** a front seal receiving area (54) for a front seal (56) which is designed to grasp part of the door leaf (14) when installed.

8. Door leaf bottom slat (24) for a door leaf (14), **characterized in that** the door leaf bottom slat (24) comprises a slat surface, a bottom seal and a fastening profile according to any one of the preceding claims, wherein the bottom seal is fastened to the receiving area, in order to grasp a bottom area in a sealing manner when in the closed position, wherein the mounting area (32) is applied flat against the slat surface and the fastening profile (30), in a partly released state, is displaceable relative to the slat surface.

9. Door leaf bottom slat (24) according to claim 8, **characterized by** a front sealing lip (70) which is fixed to the fastening profile and has a free end, the free end grasping a lower narrow end face of the door leaf bottom slat (24) in a sealing manner.

10. Door leaf bottom slat (24) according to claim 9, **characterized in that** the lower narrow end face includes a door leaf slat groove (80), the free end of the front sealing lip (70) grasping the door leaf slat groove (80).

11. Door leaf bottom slat (24) according to any one of claims 8 to 10, **characterized in that** adjacent mounting areas (24) of the fastening profile (30) have different vertical fastening positions, so that the bottom seal forms a bottom seal contour along the closing edge, the bottom seal contour corresponding to a bottom contour that can be grasped by the bottom seal in the closed position.

12. Door (10), in particular sectional door (12), comprising a door leaf (14) composed of door leaf slats (16), the door leaf (14) being movable between an open position and a closed position and comprising a door leaf bottom slat according to any one of claims 8 to 11.

## Revendications

1. Profilé de fixation (30) pour un vantail de porte (14) mobile sensiblement verticalement entre une position ouverte et une position fermée, dans lequel le profilé de fixation (30) qui est variable en hauteur et déformable est conçu pour fixer un joint de sol à une lamelle de vantail de porte (16) et comprend une zone de réception pour le joint de sol et une zone de montage (32) pour monter le profilé de fixation (30) à la lamelle de vantail de porte (16), dans lequel la zone de montage (32) est conçue de manière à ce que, dans un état partiellement relâché, le profilé de fixation (30) soit déplaçable par rapport à la lamelle du vantail de porte (16), dans lequel la zone de montage (32) comprend plusieurs parties de montage (44) limitées chacune par au moins une fente de montage (38) s'étendant verticalement depuis un bord supérieur du profilé de fixation jusqu'à la zone de réception, de sorte que les parties de montage (44) sont conçues pour être mobiles l'une par rapport à l'autre, afin de déformer le profilé de fixation (30) en déplaçant relativement les parties de montage (44) l'une par rapport à l'autre de manière à ce qu'un contour de joint de sol peut être créé par le joint de sol le long du bord de fermeture, le contour de joint de sol correspondant à un contour de sol qui peut être saisi par le joint de sol en position fermée.

2. Profilé de fixation (30) selon la revendication 1, **caractérisé en ce que**, dans un état partiellement relâché, le profilé de fixation (30) peut être déplacé parallèlement à un plan de vantail de porte défini par la lamelle de vantail de porte (16).

3. Profilé de fixation (30) selon l'une quelconque des revendications précédentes, **caractérisé en ce que** la zone de montage (32) comprend au moins un trou allongé s'étendant verticalement (36) qui est conçu pour permettre le déplacement relatif du profilé de fixation (30).

4. Profilé de fixation (30) selon la revendication 3, **caractérisé en ce qu'**au moins une fente de montage (38) et au moins un trou allongé (36) sont disposés alternativement le long de la direction longitudinale du profilé de fixation (30).

5. Profilé de fixation (30) selon l'une quelconque des revendications précédentes, **caractérisé en ce que** la zone de montage (32) est de forme sensiblement rectangulaire et, à l'état monté, s'étend partiellement sur la lamelle inférieure (24) du vantail de porte (14) dans le sens vertical et sur la largeur du vantail de porte dans le sens horizontal.

6. Profilé de fixation (30) selon l'une quelconque des revendications précédentes, **caractérisé en ce que** la zone de réception dépasse la largeur du vantail de porte dans le sens horizontal à l'état monté.

7. Profilé de fixation (30) selon l'une quelconque des revendications précédentes, **caractérisé par** une zone de réception de joint avant (54) pour un joint avant (56) qui est conçu pour saisir une partie du vantail de la porte (14) lorsqu'il est installé.

8. Lamelle inférieure de vantail de porte (24) pour un vantail de porte (14), **caractérisée en ce que** la lamelle inférieure de vantail de porte (24) comprend une surface de lamelle, un joint de sol et un profil de fixation selon l'une quelconque des revendications précédentes, dans laquelle le joint de sol est fixé à la zone de réception, afin de saisir une zone inférieure de manière étanche en position fermée, la zone de montage (32) étant appliquée à plat contre la surface de lamelle et le profil de fixation (30), dans un état partiellement relâché, étant déplaçable par rapport à la surface de lamelle.

9. Lamelle inférieure de vantail de porte (24) selon la revendication 8, **caractérisée par** une lèvre d'étanchéité avant (70) qui est fixée au profil de fixation et a une extrémité libre, l'extrémité libre saisissant une face étroite inférieure de la lamelle inférieure de vantail de porte (24) de manière étanche.

10. Lamelle inférieure de vantail de porte (24) selon la revendication 9, **caractérisée par le fait que** la face étroite inférieure comprend une rainure de vantail de porte (80), l'extrémité libre de la lèvre d'étanchéité avant (70) saisissant la rainure de vantail de porte (80).

11. Lamelle inférieure de vantail de porte (24) selon l'une quelconque des revendications 8 à 10, **caractérisée en ce que** les zones de montage adjacentes (24) du profil de fixation (30) ont des positions de fixation verticales différentes, de sorte que le joint de sol forme un contour de joint de sol le long du bord de fermeture, le contour de joint de sol correspondant à un contour de sol qui peut être saisi par le joint de sol en position fermée.

12. Porte (10), en particulier porte sectionnelle (12), comprenant un vantail de porte (14) composé de lamelles de vantail de porte (16), le vantail de porte (14) étant mobile entre une position ouverte et une position fermée et comprenant une lamelle de sol de vantail de porte selon l'une quelconque des revendications 8 à 11.
